# EUROPÄISCHE PATENTSCHRIFT

(11) **EP 2 142 461 B1**
(45) Veröffentlichungstag und Bekanntmachung des Hinweises auf die Patenterteilung: **10.06.2015**
(21) Anmeldenummer: 08736097.0
(22) Anmeldetag: 10.04.2008
(51) Int. Cl.: B66B 21/00

(54) **BEFÖRDERUNGSVORRICHTUNG**
CONVEYOR DEVICE
DISPOSITIF DE TRANSPORT

(30) Priorität: 10.04.2007 EP 07105885
(43) Veröffentlichungstag der Anmeldung: 13.01.2010
(73) Patentinhaber: Inventio AG, 6052 Hergiswil (CH)
(72) Erfinder: WINKLER, Gerald, 7100 Neusiedl am See (AT)
(86) Internationale Anmeldenummer: PCT/EP2008/054380
(87) Internationale Veröffentlichungsnummer: WO 2008/122675

(56) Entgegenhaltungen:
- CN-A- 1 817 775
- GB-A- 2 316 927

## Beschreibung

Die Erfindung betrifft eine Beförderungsvorrichtung nach Anspruch 1.

Beförderungsvorrichtungen dieser Art sind Fahrtreppen und Fahrsteige, die eine Endlosanordnung von Trittstufen bzw. Trittplatten aufweisen. Angrenzend an die sich in Förderrichtung erstreckenden Längsseiten einer Endlosanordnung von Trittstufen bzw. Trittplatten befinden sich seitliche bzw. aufgesetzte Balustraden mit Handläufen, an welchen sich Personen, die sich auf den Trittplatten bzw. Trittstufen befinden, festhalten können. Die Endlosanordnung mit den Trittplatten bzw. Trittstufen und die Handläufe sind gleichzeitig und vorlaufend bzw. synchron angetrieben bzw. antreibbar.

Es besteht häufig die Notwendigkeit oder der Wunsch, die Transportkapazität solcher Beförderungsvorrichtungen zu erhöhen.

Die einfachste Lösung, die sich hierzu anbietet, besteht darin, die Breite der Trittstufen bzw. Trittplatten quer zur Förderrichtung und damit den gegenseitigen Abstand der beiden seitlichen Balustraden zu vergrössern. Diese Lösung ist aber im Allgemeinen nicht realisierbar, weil Sicherheitsvorschriften den gegenseitigen Abstand der seitlichen Balustraden auf einen maximal zulässigen Wert beschränken, wodurch erreicht werden soll, dass Personen auf den Trittstufen bzw. Trittplatten sich gleichzeitig an beiden seitlichen Handläufen bzw. Balustraden festhalten oder abstützen können.

Eine andere Anordnung zur Erhöhung der Transportkapazität einer solchen Beförderungsvorrichtung ist aus der JP9-110350-A bekannt. Dort ist zusätzlich zur ersten Endlosanordnung von Trittstufen bzw. Trittplatten eine zweite Endlosanordnung von Trittstufen bzw. Trittplatten vorgesehen, die sich, mit Ausnahme eines Zugangsbereiches und eines Abgangsbereiches, parallel und unmittelbar angrenzend an die erste Endlosanordnung erstreckt. Die zweite Endlosanordnung von Trittstufen bzw. Trittplatten hat einen schneller arbeitenden Motor bzw. Antrieb als die erste Endlosanordnung. Eine erste Balustrade mit Handlauf befindet sich an der Längsseite der ersten Endlosanordnung, die der zweiten Endlosanordnung abgewandt ist. Eine zweite Balustrade mit Handlauf befindet an der Längsseite der zweiten Endlosanordnung, die der ersten Endlosanordnung abgewandt ist. Zwischen den beiden Endlosanordnungen von Stufen bzw. Platten bzw. Paletten befindet sich keine Balustrade und kein sonst erforderlicher Handlauf. Vorgesehen ist, dass eilige Personen im Zugangsbereich die Trittelemente der ersten Endlosanordnung betreten, dann auf die Trittstufen bzw. Trittplatten der zweiten Endlosanordnung wechseln bzw. springen und schliesslich im Abgangsbereich auf Trittstufen bzw. Trittplatten der ersten Endlosanordnung zurückwechseln. Das erhöht die Unfallgefahr sehr und ist älteren Personen nicht zumutbar. Personen, die nicht in Eile sind, verbleiben ausserdem auf den Trittplatten bzw. Trittstufen der ersten Endlosanordnung und werden von denjenigen auf der zweiten Endlosanordnung überholt. Diese Anordnung weist mehrere Nachteile auf. Zum Einen dürfte es schwierig sein, beide Endlosanordnungen so schmal zu halten, dass die vorschriftsmässige maximale Breite nicht überschritten wird. Es dürfte ohnehin schwierig sein, sich mit beiden Händen seitlich abzustützen, da vermutlich der Handlauf der zweiten Endlosanordnung schneller abgetrieben wird als der Handlauf der ersten Endlosanordnung bzw. Fahrtreppe. Ausserdem wird auch hier die gesamte Transportkapazität durch den Zugangsbereich und den Abgangsbereich, die beide nur die Breite der ersten Endlosanordnung aufweisen, begrenzt. Schliesslich dürfte die Unfallgefahr verhältnismässig gross sein.

Aufgabe der Erfindung ist es daher, eine verbesserte Beförderungsvorrichtung der eingangs genannten Art vorzuschlagen, mit welcher in einfacher Art und Weise sowie unter Einhaltung von Sicherheitsvorschriften die Transportkapazität erhöht werden kann und trotzdem eine Materialeinsparung und Kosteneinsparung erreicht werden kann.

Die Lösung dieser Aufgabe erfolgt erfindungsgemäss durch die Merkmale des unabhängigen Anspruchs 1. Bevorzugte Weiterbildungen der Erfindung sind durch die abhängigen Ansprüche beschrieben.

Die neue Beförderungsvorrichtung dient üblicherweise der Beförderung von Personen und weist eine Endlosanordnung von Trittplatten bzw. Trittstufen auf. Diese Endlosanordnung ist in mindestens einer bzw. beiden Förderrichtung(en) durch Antriebsmittel antreibbar. Angrenzend an eine erste Längsseite der ersten Endlosanordnung von Stufen bzw. Platten bzw. Paletten ist eine erste seitliche Balustrade vorgesehen, die oben einen in Förderrichtung antreibbaren, vorlaufenden, ersten Handlauf enthält. Benachbart zur zweiten Längsseite der ersten Endlosanordnung ist eine zweite seitliche Balustrade, ebenfalls mit einem in Förderrichtung antreibbaren, vorlaufenden, zweiten Handlauf vorgesehen.

Die Beförderungsvorrichtung umfasst eine zusätzliche Endlosanordnung mit Trittplatten bzw. Trittstufen. Diese zusätzliche Endlosanordnung ist parallel zur ersten Endlosanordnung angeordnet und vorzugsweise durch die vorhandenen Antriebsmittel in Förderrichtung antreibbar, und zwar gleichzeitig mit der ersten Endlosanordnung. Die weiter oben genannte zweite seitliche Balustrade ist als Mittelbalustrade bzw. Mittenbalustrade ausgebildet. Sie ist zwischen der zweiten Längsseite der ersten Endlosanordnung und einer ersten Längsseite der zweiten Endlosanordnung angeordnet. Diese Mittelbalustrade kann daher sowohl durch Personen auf der ersten Endlosanordnung als auch durch Personen auf der zweiten Endlosanordnung benutzt werden. Eine dritte seitliche Balustrade ist normalerweise an einer zweiten Längsseite der zweiten Endlosanordnung von Trittstufen bzw. Trittplatten, die deren erster Längsseite gegenüberliegt, angeordnet. Diese dritte Balustrade weist einen dritten Handlauf auf, der normalerweise in Förderrichtung gleichzeitig mit dem zweiten Handlauf antreibbar ist. Solch eine Fahrtreppe ist aus WO 2007/107086 A bekannt.

Gemäss Erfindung sind die beiden Endlosanordnungen nicht nur gleichzeitig und zugleich sondern auch synchron antreibbar, wobei die erste Endlosanordnung, die zusätzliche Endlosanordnung sowie die drei Handläufe annähernd bzw. praktisch die gleiche Geschwindigkeit aufweisen. Die zwei Endlosanordnungen haben die gleiche Fahrtrichtung und die drei dazugehörenden Handläufe haben ebenso die gleiche Fahrtrichtung. Die drei Handläufe gleiten bzw. laufen untereinander synchron und haben die gleiche oder selbe Handlaufgeschwindigkeit. Da der zweite Handlauf durch Personen auf beiden Endlosanordnungen benutzbar ist, kommt man erfindungsgemäß mit drei Handläufen für zwei Endlosanordnungen aus.

Bei geringem Bedarf an Transportkapazität kann auch eine der Beförderungsanordnungen von den Antriebsmitteln abgekoppelt und somit stillgelegt werden. Ausserdem kann ein Antrieb elektrisch getrennt bzw. abgeschaltet werden oder auf Schleichfahrt geschaltet werden. Dazu kann eine Kupplung (z.B. eine Schaltkupplung), eine Trenneinrichtung oder eine Verbindungseinrichtung zum Auskuppeln bzw. Trennen sowie Einrücken bzw. Einkuppeln vorgesehen werden.

Im Folgenden wird die Erfindung an Hand von Beispielen und mit Bezug auf die Zeichnung ausführlich beschrieben.
- Fig. 1: eine Beförderungsvorrichtung in Form einer Fahrtreppe, von der Seite, zum Teil im Schnitt; und
- Fig. 2: ein Ausführungsbeispiel einer Beförderungsvorrichtung nach der Erfindung, in Förderrichtung gesehen, zum Teil im Schnitt.

Die in Fig. 1 gezeigte vorbekannte Beförderungsvorrichtung ist eine Fahrtreppe 10. Diese Fahrtreppe 10 befördert Personen oder ggf. Handgepäck und Kleinwaren in einer Transportrichtung von einer unteren Ebene E1 aufwärts zu einer oberen Ebene E2. Üblicherweise haben solche Fahrtreppen 10 steuerbare bzw. umschaltbare Antriebe, so dass die Fahrtreppe 10 alternativ auch Personen von der oberen Ebene E2 abwärts zur unteren Ebene E1 befördern kann.

Die Fahrtreppe 10 weist eine erste Endlosanordnung 12.1 mit einer Vielzahl von Trittelementen bzw. Trittstufen 14.1 auf, wobei jedes Trittelement 14.1 einen Setzstufenteil 16.1 und eine Trittplatte 18.1 besitzt. Die Endlosanordnung 12.1 ist durch den Antrieb bzw. durch die Antriebsmittel (nicht gezeigt) antreibbar.

An einer ersten Längsseite der Endlosanordnung von Stufen bzw. Paletten 12.1 befindet sich eine erste Balustrade 20.1, und an einer der ersten Längsseite gegenüberliegenden zweiten Längsseite der Endlosanordnung 12.1 befindet sich eine zweite Balustrade 20.2. Die Balustraden 20.1 und 20.2 sind oben mit einem ersten Handlauf 22.1 bzw. einem zweiten Handlauf 22.2 (in Fig. 1 nicht sichtbar) versehen. Die Handläufe 22.1 und 22.2 sind gleichzeitig und in gleicher Richtung (Fahrtrichtung oder Förderrichtung genannt) wie die Endlosanordnung von Stufen bzw. Paletten 12.1 antreibbar.

Beförderungsvorrichtungen in Form von Fahrsteigen weisen ebenfalls Endlosanordnungen mit Trittelementen bzw. Stufen bzw. Paletten auf, sowie an ihren Längsseiten angeordnete Balustraden auf. Die Trittelemente der Fahrsteige umfassen Trittplatten bzw. Trittpaletten aber keine Setzstufenteile.

Fig. 2 zeigt ein Ausführungsbeispiel der Beförderungsvorrichtung 10 nach der Erfindung. Diese Beförderungsvorrichtung besitzt eine erste Endlosanordnung von Stufen bzw. Paletten 12.1 und eine zweite Endlosanordnung von Stufen bzw. Paletten 12.2. In Fig. 2 sind von der ersten Endlosanordnung 12.1 ein Trittelement 14.1 und von der zweiten Endlosanordnung 12.2 ein Trittelement 14.2 gezeigt. Von den Trittelementen 14.1 und 14.2 sind Setzstufenteile 16.1 bzw. 16.2, als Flächen mit Rillen und Vorsprüngen sichtbar, während Trittplatten bzw. Trittstufen 18.1 bzw. 18.2 horizontal (senkrecht zur Zeichnungsebene) gerichtet sind und daher nur als Linienzüge sichtbar sind.

Seitlich, in Fig. 2 links der ersten Endlosanordnung von Stufen bzw. Paletten 12.1, befindet sich eine erste Balustrade 20.1, die oben mit einem ersten Handlauf 22.1 versehen ist. Die erste Balustrade 20.1 ist ortsfest, und der erste Handlauf 22.1 ist wie die erste Endlosanordnung von Stufen bzw. Paletten 12.1 antreibbar. Seitlich, in Fig. 2 rechts der ersten Endlosanordnung 12.1, befindet sich die zweite Balustrade 20.2, die hier als Mittelbalustrade bzw. Mittenbalustrade ausgebildet ist und die erste Endlosanordnung 12.1 von der zweiten Endlosanordnung 12.2 trennt. Die zweite, mittige Balustrade 20.2 ist oben mit dem zweiten Handlauf 22.2 versehen. Die zweite Balustrade 20.2 ist ortsfest, und der zweite Handlauf 22.2 ist antreibbar wie die Endlosanordnungen 12.1 oder 12.2.

Seitlich, in Fig. 2 rechts der zweiten Endlosanordnung von Stufen bzw. Paletten 12.2 befindet sich eine dritte Balustrade 20.3, die oben mit einem dritten Handlauf 22.3 versehen ist. Die dritte Balustrade 20.3 ist ortsfest, und der dritte Handlauf 22.3 ist antreibbar wie die zweite Endlosanordnung von Stufen bzw. Paletten 12.2.

Die erfindungsgemässen Beförderungsvorrichtungen haben den Vorteil, dass sie die Beförderungskapazität deutlich erhöhen. Der technische, materielle und mechanische Aufwand sowie der Arbeitsaufwand sind aber deutlich kleiner als bei zwei herkömmlichen Beförderungsvorrichtungen. Überdies kann ein gemeinsamer Antrieb bzw. Antriebsblock bzw. Getriebeblock bzw. Hauptgetriebe bzw. Hauptgetriebegehäuse zum Einsatz kommen. Darüber hinaus sind Hauptgetriebe bzw. Ansteckgetriebe mit angeflanschten Antriebseinheiten bzw. Motoren einsetzbar. Es ist auch ein Hauptgetriebe mit einer Antriebsausrichtung quer oder stehend zur Fahrtrichtung einsetzbar. Weiters ist ein Hauptgetriebe mit längs-angeflanschten oder stehendangeflanschten Motor(en) bzw. Antriebseinheiten, also Motor und Bremse plus Kupplung, einsetzbar. Ausserdem ist der Platzbedarf wesentlich geringer, da die Endlosanordnungen sehr eng nebeneinander angeordnet sind und eine kompakte Baueinheit bilden. Weiterhin wird kein Bauraum verschenkt und eine optimale Platzausnutzung und elektrische Leistungsnutzung erreicht. Der Leistungsgrad der Beförderungseinrichtung(en) wird erhöht und die Leistungskurve bzw. die Förderkapazität steigt. Eine bessere Ausnutzung des verwendeten Materials bzw. der Werkstoffe und der zugeführten Energie bzw. Antriebskraft ist gegeben.

Ausserdem sind die Vorschriften erfüllt, die einen Maximalabstand (typischerweise maximal 110cm) der seitlichen Balustraden vorschreiben.

## Patentansprüche

1. Beförderungsvorrichtung (10) mit einer ersten Endlosanordnung (12.1) von Trittstufen bzw. Trittplatten (16.1), die in einer Förderrichtung durch Antriebsmittel angetrieben ist, um Personen zu befördern, wobei angrenzend an eine erste Längsseite der ersten Endlosanordnung (12.1) von Trittstufen, Trittplatten oder Paletten eine erste seitliche Balustrade (20.1) mit einem in Förderrichtung angetriebenen ersten Handlauf (22.1) und auf der zweiten Längsseite der ersten Endlosanordnung (12.1) eine zweite seitliche Balustrade (20.2) mit einem in Förderrichtung angetriebenen zweiten Handlauf (22.2) vorhanden sind, wobei die Beförderungsvorrichtung (10) eine zusätzliche Endlosanordnung (12.2) mit Trittstufen, Trittplatten oder Paletten (16.2) umfasst, die parallel und benachbart zur ersten Endlosanordnung (12.1) angeordnet ist, wobei
- die zusätzliche Endlosanordnung (12.2) durch die gemeinsamen Antriebsmittel in Förderrichtung gleichzeitig mit der ersten Endlosanordnung (12.1) angetrieben ist und
- die zweite seitliche Balustrade (20.2) als Mittelbalustrade ausgebildet und an einer ersten Längsseite der zusätzlichen Endlosanordnung (12.2) angeordnet ist, um gleichzeitig durch Personen auf der ersten Endlosanordnung (12.1) und durch Personen auf der zweiten Endlosanordnung (12.2) benutzt zu sein,
**dadurch gekennzeichnet,**
**dass** ein dritter Handlauf (22.3) gleichzeitig und gleichlaufend mit dem zweiten Handlauf (22.2) angetrieben ist,
**dass** die beiden Endlosanordnungen (12.1, 12.2) von Trittstufen bzw. Trittplatten bzw. Paletten und die drei Handläufe (22.1, 22.2, 22.3) synchron angetrieben sind und dass der zweite Handlauf (22.2) durch Personen auf beiden Endlosanordnungen (12.1, 12.2) benutzt ist.

2. Beförderungsvorrichtung (10) nach Anspruche 1, **dadurch gekennzeichnet,**
**dass** die Handläufe (22.1, 22.2, 22.3) einen gemeinsamen Handlaufantrieb aufweisen.

3. Beförderungsvorrichtung (10) nach Anspruche **1 oder 2,**
**dadurch gekennzeichnet,**
**dass** ein Hauptgetriebe mit quer-angeflanschtem oder längsangeflanschtem oder stehend-angeflanschtem Motor vorhanden ist.

4. Beförderungsvorrichtung (10) nach einem der Ansprüche **1 bis 3,**
**dadurch gekennzeichnet,**
**dass** die Beförderungsvorrichtung (10) und somit die beiden Endlosanordnungen (12.1, 12.2) ein zusammenhängendes Fachwerk besitzen.

5. Beförderungsvorrichtung (10) nach Anspruch **4,**
**dadurch gekennzeichnet,**
**dass** das Fachwerk der Beförderungseinrichtung (10) einen zusammenhängenden Doppel-Wandträger aufweist.

6. Beförderungsvorrichtung (10) nach Anspruch 4 **oder 5,**
**dadurch gekennzeichnet,**
**dass** das Fachwerk mindestens einen Basis-Wandträger und mindestens einen Zusatz-Wandträger aufweist.

7. Beförderungseinrichtung (10) nach Anspruch **6,**
**dadurch gekennzeichnet,**
**dass** mindestens ein Basis-Wandträger oder mindestens ein Zusatz-Wandträger der Beförderungsvorrichtung (10), oder beide als Vollplattenkonstruktion ausgebildet sind.

## Claims

1. Conveyor device (10) with a first endless arrangement (12.1) of tread steps or tread plates (16.1), which is driven in a conveying direction by drive means in order to convey persons, wherein a first lateral balustrade (20.1) with a first handrail (22.1) driven in conveying direction is present adjacent to a first longitudinal side of the first endless arrangement (12.1) of tread steps, tread plates or pallets and a second lateral balustrade (20.2) with a second handrail (22.2) driven in conveying direction is present on the second longitudinal side of the first endless arrangement (12.1), wherein the conveying device (10) comprises an additional endless arrangement (12.2) with tread steps, tread plates or pallets (16.2), which is arranged parallel and adjacent to the first endless arrangement (12.1), wherein
- the additional endless arrangement (12.2) is driven by the common drive means in conveying direction simultaneously with the first endless arrangement (12.1) and
- the second lateral balustrade (20.2) is constructed as a centre balustrade and is arranged at a first longitudinal side of the additional endless arrangement (12.2), so as to be used at the same time by persons on the first endless arrangement (12.1) and by persons on the second endless arrangement (12.2),
**characterised in that**
a third handrail (22.3) is driven simultaneously and synchronously with the second handrail (22.2),
the two endless arrangements (12.1, 12.2) of tread steps, tread plates or pallets and the three handrails (22.1, 22.2, 22.3) are driven synchronously and
the second handrail (22.2) is used by persons on both endless arrangements (12.1, 12.2).

2. Conveyor device (10) according to claim 1, **characterised in that** the handrails (22.1, 22.2, 22.3) have a common handrail drive.

3. Conveyor device (10) according to claim 1 or 2, **characterised in that** a main transmission with a transversely flange-mounted or longitudinally flange-mounted or upright flange-mounted motor is present.

4. Conveyor device (10) according to any one of claims 1 to 3, **characterised in that** the conveyor device (10) and thus the two endless arrangements (12.1, 12.2) have a interconnected support structure.

5. Conveyor device (10) according to claim 4, **characterised in that** the support structure of the conveyor device (10) comprises a cohesive double-wall girder.

6. Conveyor device (10) according to claim 4 or 5, **characterised in that** the support structure comprises at least one base-wall girder and at least one additional-wall girder.

7. Conveyor device (10) according to claim 6, **characterised in that** at least one base-wall girder or at least one additional-wall girder of the conveyor device (10) or both is or are constructed as a solid plate construction.

## Revendications

1. Dispositif de transport (10) avec un ensemble sans fin (12.1) de marches ou de plaques de marches (16.1) qui est entraîné dans un sens de transport par des moyens d'entraînement afin de transporter des personnes, étant précisé qu'il est prévu, près d'un premier côté longitudinal du premier ensemble sans fin (12.1) de marches, de plaques de marches ou de palettes, une première balustrade latérale (20.1) avec une première main courante (22.1) entraînée dans le sens de transport, et, sur le deuxième côté longitudinal du premier ensemble sans fin (12.1), une deuxième balustrade latérale (20.2) avec une deuxième main courante (22.2) entraînée dans le sens de transport, étant précisé que le dispositif de transport (10) comprend un ensemble sans fin supplémentaire (12.2) avec des marches, des plaques de marches ou des palettes (16.2), qui est parallèle au premier ensemble sans fin (12.1) et voisin de celui-ci, étant précisé que
- l'ensemble sans fin supplémentaire (12.2) est entraîné en même temps que le premier ensemble sans fin (12.1) dans le sens de transport par les moyens d'entraînement communs, et que
- la deuxième balustrade latérale (20.2) est conçue comme une balustrade centrale et est disposée sur un premier côté longitudinal de l'ensemble sans fin supplémentaire (12.2) afin d'être utilisée en même temps par les personnes qui se trouvent sur le premier ensemble sans fin (12.1) et par les personnes qui se trouvent sur le deuxième dispositif sans fin (12.2)
**caractérisé en ce qu'**une troisième main courante (22.3) est entraînée en même temps et à la même vitesse que la deuxième main courante (22.2),
**en ce que** les deux ensembles sans fin (12.1, 12.2) de marches, de plaques de marches ou de palettes et les trois mains courantes (22.1, 22.2, 22.3) sont entraînés de manière synchrone, et
**en ce que** la deuxième main courante (22.2) est utilisée par les personnes qui se trouvent sur les deux ensembles sans fin (12.1, 12.2).

2. Dispositif de transport (10) selon la revendication 1, **caractérisé en ce que** les mains courantes (22.1, 22.2, 22.3) comportent un entraînement de main courante commun.

3. Dispositif de transport (10) selon la revendication 1 ou 2, **caractérisé en ce qu'**il est prévu une transmission principale avec un moteur bridé transversalement ou longitudinalement ou à la verticale.

4. Dispositif de transport (10) selon l'une des revendications 1 à 3, **caractérisé en ce que** le dispositif de transport (10) et, ainsi, les deux ensembles sans fin (12.1, 12.2) ont une ossature commune.

5. Dispositif de transport (10) selon la revendication 4, **caractérisé en ce que** l'ossature du dispositif de transport (10) comporte un support à double paroi.

6. Dispositif de transport (10) selon les revendications 4 ou 5, **caractérisé en ce que** l'ossature comporte au moins un support de base et au moins un support supplémentaire.

7. Dispositif de transport (10) selon la revendication 6, **caractérisé en ce qu'**au moins un support de base ou au moins un support supplémentaire du dispositif de transport (10), ou les deux, sont conçus comme une construction à plaque pleine.
